# DEMANDE DE BREVET EUROPEEN

(11) **EP 4 729 777 A1**
(43) Date de publication de la demande: **22.04.2026**
(21) Numéro de dépôt: 25209863.7
(22) Date de dépôt: 20.10.2025
(51) Int. Cl.: F04B 43/12

(54) **POMPE PÉRISTALTIQUE PERFECTIONNÉE ET PROCÉDÉ DE GESTION D'UNE TELLE POMPE**

(30) Priorité: 21.10.2024 FR 2411398
(71) Demandeur: Malbec, Bertrand, 16160 Gond Pontouvre (FR)
(72) Inventeur: Malbec, Bertrand, 16160 Gond Pontouvre (FR)
(74) Mandataire: Plasseraud IP

(57) **Abrégé**

L'invention concerne une pompe péristaltique comprenant un boitier (11), une portée (12) comprenant une face extérieure, ladite portée (12) comportant une partie intermédiaire de portée déformable à partir de laquelle s'étendent de part et d'autre de celle-ci, des bras de portée (14, 15) rigides, l'extrémité libre de chacun de ces bras latéraux comportant au moins un élément de guidage (16), ledit boîtier comportant des pistes (17) sur lesquelles ces éléments de guidage sont susceptibles de glisser pour contraindre le déplacement des extrémités libres des bras latéraux rigides de manière à déformer la partie intermédiaire de portée.

Selon l'invention, ladite portée (12) étant en matière plastique, ladite face extérieure comporte un ou plusieurs logements (18) s'étendant dans la direction de pompage, au moins un de ces logements recevant un dispositif anti-fluage pour empêcher la déformation de ladite partie intermédiaire de portée.

## Description

### Domaine technique

Le domaine technique de la présente invention est celui des pompes volumétriques, et plus précisément des pompes péristaltiques à tube déformable.

La présente invention concerne également un procédé de gestion d'une telle pompe péristaltique.

### Technique antérieure

Les pompes péristaltiques sont bien connues et utilisées dans de nombreux domaines techniques, par exemple l'industrie chimique, l'industrie cosmétique, l'industrie pétrolière, l'agroalimentaire, en médecine notamment pour véhiculer du sang ou d'autres liquides administrés en perfusion, ...

Une pompe péristaltique se compose d'un bâti sur lequel est fixé un moteur dont l'axe entraîne en rotation une cage comportant une pluralité de galets, encore appelés rouleaux.

Ces rouleaux libres sur leur axe, écrasent successivement un tube déformable jusqu'à étanchéité.

L'alternance de la pression et du relâchement sur les parois du tube déformable crée une dépression et une aspiration de sorte qu'un fluide emprisonné entre les rouleaux dans le tube déformable est ainsi poussé le long de la longueur du tube.

Un fluide pompé à une extrémité ouverte du tube déformable, dite extrémité d'admission ou amont, est ainsi refoulé à l'autre extrémité du tube déformable, dite extrémité de refoulement ou aval.

Un principal avantage de cette pompe péristaltique est que le fluide ainsi déplacé, demeure intact durant son transfert puisqu'il n'est à aucun moment en contact avec les galets mais uniquement avec la paroi interne du tube déformable.

La pompe péristaltique constitue donc une solution de pompage particulièrement saine.

Une grande majorité des pompes péristaltiques comporte un carter disposant d'une face cylindrique interne, dite portée, contre laquelle le tube déformable est écrasé par les galets pour garantir l'étanchéité du tube.

Cette portée peut prendre la forme d'une lame métallique présentant une certaine élasticité, cette portée présentant une forme prédéterminée unique.

Alternativement, cette portée peut être réalisée dans une matière plastique en étant obtenue par exemple par moulage. Un avantage évident de ce type de portée est qu'il est possible de conférer toute forme souhaitée à la face intérieure de cette portée, face contre laquelle le tube déformable vient en appui lors de son écrasement par les galets.

Toutefois, on observe dans les pompes péristaltiques équipées d'une telle portée en matière plastique, une déformation progressive de cette dernière au cours du temps, c'est le phénomène dit de "fluage".

Ce fluage peut avoir plusieurs causes et résulter notamment des actions mécaniques répétées exercées sur la portée, lors de l'écrasement du tube déformable, mais également de l'environnement thermique, dans lequel la pompe péristaltique est plongée lors sa mise en œuvre.

La face intérieure de la portée peut alors présenter des variations de surface avec le temps, lesquelles sont susceptibles d'entraîner une perte d'étanchéité de la pompe péristaltique.

**Il** existe donc un besoin pressant pour une pompe péristaltique à portée en matière plastique, dont la conception originale permette de surmonter les inconvénients de l'art antérieur exposés ci-dessus.

### Objet de l'invention

La présente invention vise à pallier les inconvénients de l'art antérieur en proposant une pompe péristaltique, simple dans sa conception et dans son mode opératoire, dont la surface intérieure de portée n'est pas affectée par des déformations liées au fluage.

Un autre objet de la présente invention est une telle pompe péristaltique autorisant un ajustement de la déformation de la partie intermédiaire de portée obtenue par déplacement des bras latéraux de portée relativement à l'axe principal de cette pompe péristaltique.

Encore un objet de la présente invention est une telle pompe péristaltique présentant une plus grande diversité de fonctionnement.

Encore un objet de la présente invention est un procédé de gestion d'une telle pompe péristaltique permettant de gérer la déformation de sa portée pour des besoins particuliers.

### Exposé de l'invention

A cet effet, l'invention concerne une pompe péristaltique comprenant un boitier, une portée comprenant une face intérieure et une face extérieure, ladite portée comportant une partie intermédiaire de portée à partir de laquelle s'étendent de part et d'autre de celle-ci, des bras de portée, cette partie intermédiaire de portée étant déformable, la face intérieure de cette partie intermédiaire de portée présentant une symétrie semi-cylindrique autour d'un axe coïncidant avec un axe principal de ladite pompe, lesdits bras de portée étant rigides, l'extrémité libre de chacun de ces bras latéraux comportant au moins un élément de guidage, ledit boîtier comportant des pistes sur lesquelles ces éléments de guidage sont susceptibles de glisser pour contraindre le déplacement des extrémités libres des bras latéraux rigides de manière à déformer la partie intermédiaire de portée, le rayon de sa face intérieure étant ainsi modifié tout en laissant l'axe de la face intérieure intermédiaire en coïncidence avec l'axe principal de ladite pompe.
Selon l'invention, cette portée étant réalisée dans une matière plastique, la face extérieure de ladite portée comporte un ou plusieurs logements s'étendant dans la direction de pompage, au moins un de ces logements recevant un dispositif anti-fluage pour empêcher la déformation de ladite partie intermédiaire de portée et/ou ledit boitier comprenant deux parties de corps de boitier entre lesquelles est placée ladite portée, ladite pompe comprend au moins un dispositif anti-fluage reliant lesdites deux parties de corps de boitier en prenant appui sur la face extérieure de la portée pour empêcher la déformation de ladite partie intermédiaire de portée.

De manière avantageuse, la conception originale de cette pompe péristaltique permet de garantir son fonctionnement optimal par la conservation de la forme originale de la face intérieure de portée dans le temps.

Lorsque la face extérieure de la portée comprend un ou plusieurs logements pour recevoir un ou plusieurs dispositifs anti-fluage, ces logements sont de préférence formés par moulage de la portée en matière plastique.
A titre d'exemple, chaque logement s'étend dans la direction de pompage, non seulement au niveau de la partie de portée intermédiaire, mais également le long des bras rigides de portée, dits bras latéraux.

Selon un mode de réalisation de cette pompe péristaltique, ce ou ces logements sont des nervures.
De manière avantageuse, de telles nervures confèrent une raideur à la portée mobile (PM).

Selon un autre mode de réalisation de cette pompe péristaltique, ledit ou au moins un desdits dispositifs anti-fluage est un élément élastique formant ressort.
De manière avantageuse, cet élément élastique est un anneau ouvert élastique, lequel est reçu dans une gorge formée dans la face extérieure de ladite portée.
Par exemple, cet anneau ouvert est réalisé dans un acier ressort. Il présente une section transversale droite circulaire.
Alternativement, cet élément élastique formant ressort pourrait encore être plat. Par exemple, il pourrait s'agir d'un ressort lamelle.

De manière plus générale, cet élément élastique formant ressort comporte à ses extrémités des dispositifs de maintien ou d'accroche pour assurer son maintien en position dans son logement.

Cet élément élastique formant ressort est réalisé dans un matériau travaillant en déformation élastique tel qu'un acier ressort.

Selon encore un autre mode de réalisation de cette pompe péristaltique, ledit ou au moins un desdits dispositifs anti-fluage est un cavalier rigide prenant appui sur la face extérieure de ladite portée.
De manière plus générale, ce cavalier doit être rigide dans la direction de l'axe de la pompe (écartement des boitiers). Dans son épaisseur, il peut également être rigide ou souple ou encore présenter une liaison élastique (ressort/suspension).
Ce cavalier est par exemple réalisé dans une matière plastique.

De préférence, ce cavalier est monté de manière amovible pour permettre une intervention sur la portée.
A titre d'exemple, chaque partie de boitier comprend un élément d'ancrage formant saillie du corps de boitier correspondant pour permettre le verrouillage/déverrouillage en position du cavalier.

Ce cavalier relie les deux parties de boitiers en recouvrant une portion de la surface extérieure de la partie intermédiaire de portée.

La pompe péristaltique peut ainsi comporter un ou plusieurs éléments élastiques et/ou un ou plusieurs cavaliers.

Selon encore un autre mode de réalisation de cette pompe péristaltique, elle comporte au moins un élément de réglage pour appliquer une contrainte réglable sur la face extérieure de ladite partie intermédiaire de portée et assurer un ajustement de la déformation de cette dernière.
De préférence, ce dispositif anti-fluage étant un cavalier, ledit cavalier porte une vis telle qu'une vis micrométrique, dont l'extrémité libre traversant le corps dudit cavalier vient prendre appui sur la face extérieure de la partie intermédiaire de portée.

L'ajustement de la position de la vis permet d'exercer une contrainte variable sur cette face extérieure de la partie intermédiaire de portée.
Bien entendu, et de manière alternative, le cavalier peut être dépourvu d'élément de réglage et ainsi fournir une contrainte déterminée.

Selon encore un autre mode de réalisation de cette pompe péristaltique, comprenant un rotor tournant autour dudit axe principal de ladite pompe, ladite pompe péristaltique comprend un moteur électrique pour entrainer ledit rotor en rotation, ce moteur électrique étant choisi parmi un moteur pas à pas, un moteur à courant continu ou un moteur à courant alternatif, éventuellement avec réducteurs épicycloïdaux.

Selon encore un autre mode de réalisation de cette pompe péristaltique, la portée mobile est amovible et peut être fixée au boîtier par simple encliquetage des éléments de guidage sur les pistes correspondantes du boîtier.
La portée mobile peut ainsi être aisément retirée pour assurer la mise en place ou le changement du tube déformable.

Selon encore un autre mode de réalisation de cette pompe péristaltique, lorsque le cavalier latéral côté sortie est ajusté par la vis pour augmenter le déplacement du bras vers plus de serrage, le tube est davantage contraint ce qui augmente la possibilité d'obtenir une pression plus forte.

Selon encore un autre mode de réalisation de cette pompe péristaltique, elle comprend un actionneur électromagnétique, ce dernier comprenant par exemple un électroaimant, cet actionneur électromagnétique étant configuré pour générer automatiquement, lors du démarrage de la pompe péristaltique, un déplacement de l'extrémité libre du seul bras latéral placé côté sortie, ou encore côté refoulement de la pompe, afin de contraindre le tube déformable.

Un tel mode de réalisation permet avantageusement à la pompe péristaltique de tenir des pressions importantes.

A titre purement illustratif, cet actionneur électromagnétique peut être configuré pour commander le déplacement d'un élément de guidage le long d'au moins une piste du seul bras latéral côté sortie, ou encore côté refoulement de la pompe, afin de contraindre le déplacement de l'extrémité libre du bras latéral correspondant.

Selon encore un autre mode de réalisation de cette pompe péristaltique, elle comprend au moins un conduit de pompe, creux et flexible, ce conduit de pompe étant obtenu par moulage.

La notion de « moulage » définit ici toute méthode de moulage, telle que la coulée basse pression, l'injection dans un moule, etc.

Ce conduit de pompe est encore appelé « conduit de pompe moulé ». Par exemple, il peut s'agir d'un tube déformable moulé. La pompe péristaltique est alors conçue pour pomper des fluides à travers ce tube déformable moulé, ou encore obtenu par moulage.

De manière avantageuse, un tel conduit de pompe creux, obtenu par moulage, offre une grande richesse de possibilités pour la réalisation de la pompe péristaltique. A titre d'exemple, le moulage du conduit creux permet de conférer des propriétés spécifiques à ce conduit telles que des rapports d'épaisseur différents notamment à son entrée et à sa sortie, et/ou de lui donner une forme particulière telle que conique.

Une telle forme conique du conduit creux permet de jouer sur la pression, par exemple du fluide déplacé par la pompe péristaltique.

Elle permet de plus de maintenir en position ce conduit lorsque la pompe est en fonctionnement, ce dernier venant par exemple en butée contre un moyen de retenu de la portée mobile.

Selon encore un autre mode de réalisation de cette pompe péristaltique, elle comporte au moins un conduit de pompe, creux et flexible, ce conduit de pompe comportant une entrée, ou côté aspiration, et une sortie, ou côté refoulement, ce conduit de pompe présentant des rapports d'épaisseur différents entre son entrée et sa sortie.
De préférence, le rapport d'épaisseur du conduit creux à sa sortie est supérieur au rapport d'épaisseur du conduit creux à son entrée.

Rappelons que le rapport d'épaisseur (e/Dint) d'un conduit de pompe péristaltique, c'est-à-dire la capacité du conduit à maintenir, ou contenir, des pressions, est le rapport entre l'épaisseur de la paroi du conduit creux (e) sur le diamètre intérieur (Dint) de ce conduit.
A titre purement illustratif, on pourrait ainsi avoir pour le conduit, du 5 x 3 ((Dₑₓₜ x Dᵢₙₜ) à l'entrée de la pompe et en sortie du 3 x 0,5, la portée mobile pouvant comprendre un logement pour accueillir la surépaisseur du conduit côté sortie, ou encore refoulement. On obtient ainsi un rapport d'épaisseur de 5 en sortie, la pompe étant capable alors de tenir des pressions importantes.

La présente invention concerne également un procédé de gestion d'une pompe péristaltique telle que décrite précédemment, un élément de réglage exerçant une contrainte sur la face extérieure de la partie intermédiaire de portée en déterminant deux portions de partie intermédiaire de portée de part et d'autre de cet élément de réglage, on fait glisser le ou les éléments de guidage placés à l'extrémité libre d'un seul des bras latéraux rigides de ladite portée le long des pistes correspondantes du boitier pour déformer la portion correspondante de la partie intermédiaire de portée tout en laissant l'autre bras rigide de portée fixe de manière à laisser inchangé l'autre portion de partie intermédiaire de portée.

Bien entendu, ce déplacement d'un seul des bras latéraux de portée peut être réalisé aussi bien du côté admission que du côté refoulement de la pompe péristaltique.

L'élément de réglage est ainsi agencé pour exercer une contrainte sur la face extérieure de la partie intermédiaire de portée déterminant deux portions indépendantes de partie intermédiaire de portée de part et d'autre de cet élément de réglage.
Par exemple, cet élément de réglage peut être un cavalier et/ou l'extrémité libre d'une vis telle qu'une vis micrométrique, portée par ce cavalier.

A titre purement illustratif, on comprendra que l'extrémité libre d'une vis venant contraindre localement la partie intermédiaire de portée, la déformation d'une portion de cette partie intermédiaire de portée, placée d'un côté de l'extrémité libre de la vis dans la direction de pompage, par le déplacement du bras latéral de portée correspondant, ne se propage pas à l'autre portion de partie intermédiaire de portée placée de l'autre côté de l'extrémité libre de la vis.

Selon un mode de réalisation de ce procédé de gestion d'une pompe péristaltique, cet élément de réglage est placé à l'apex de ladite pompe péristaltique pour déterminer deux portions de partie intermédiaire de portée sensiblement égales de part et d'autre de cet élément de réglage.

Selon un autre mode de réalisation de ce procédé de gestion d'une pompe péristaltique, détectant une dépression du côté admission de ladite pompe, on fait glisser le ou les éléments de guidage placés à l'extrémité libre du seul bras latéral rigide, placé à l'entrée de la pompe, i.e. du côté de l'admission, de manière à supprimer l'étanchéité de la portion du tube déformable placée du côté admission, lorsqu'elle est écrasée par les galets de ladite pompe, durant la durée de cette dépression.

Selon encore un autre mode de réalisation de ce procédé de gestion d'une pompe péristaltique, on fait glisser le ou les éléments de guidage placés à l'extrémité libre du seul bras latéral rigide, placé du côté de la sortie de la pompe péristaltique, i.e. du côté du refoulement, de manière à tenir une pression plus élevée.

On peut ainsi monter en pression côté sortie de la pompe péristaltique.

Selon encore un autre mode de réalisation de ce procédé de gestion d'une pompe péristaltique, on choisit préalablement ledit tube déformable de sorte que sa dureté soit plus élevée ou plus faible que la plage de valeurs de dureté prévues pour assurer la côte d'étanchéité nominale de ladite pompe

A titre d'exemple, la dureté du tube étant supérieure à la valeur maximale de dureté prévue par le constructeur pour assurer la côte d'étanchéité nominale de la pompe, ce tube déformable exerce une contre force autorisant un ajustement de l'écrasement appliqué sur ce tube déformable.

La présente invention concerne encore un support lisible par ordinateur comprenant un ensemble d'instructions logicielles qui lorsqu'elles sont exécutées par un processeur, permettent de mettre en œuvre certaines des étapes du procédé de gestion d'une pompe péristaltique tel que décrit précédemment.
Bien entendu, le terme "ordinateur" s'entend de tout dispositif programmable.

Alternativement, il pourrait encore s'agir d'un programme d'ordinateur qui serait téléchargeable depuis un réseau de communication et/ou enregistré sur un support lisible par ordinateur et/ou est exécutable par un processeur tel qu'un processeur embarqué sur ladite pompe péristaltique, le déplacement de ladite vis micrométrique et/ou des extrémités desdits bras latéraux rigides le long desdites pistes étant motorisé.

Par ailleurs, la portée mobile (PM) de l'invention permet avantageusement la mise en œuvre de tubes déformables ayant des diamètres différents. Elle s'adapte naturellement au tube déformable monté dans la pompe péristaltique.

De manière plus générale, la présente invention concerne encore une pompe péristaltique comprenant au moins un conduit de pompe, creux et flexible, ce conduit de pompe étant obtenu par moulage.

La notion de « moulage » définit ici toute méthode de moulage, telle que la coulée basse pression, l'injection dans un moule, etc.

De manière avantageuse, un tel conduit creux obtenu par moulage, offre une grande richesse de possibilités pour la réalisation de la pompe péristaltique. A titre d'exemple, le moulage du conduit creux permet de conférer des propriétés spécifiques à ce conduit telles que des rapports d'épaisseur différents notamment à son entrée et à sa sortie, et/ou de lui donner une forme particulière telle que conique.

Une telle forme conique du conduit creux permet de jouer sur la pression, par exemple du fluide déplacé par la pompe péristaltique.

Elle permet de plus de maintenir en position ce conduit lorsque la pompe est en fonctionnement, ce dernier venant par exemple en butée contre un moyen de retenu de la portée mobile.

Ce conduit creux peut ainsi être conique sur toute sa longueur.

A titre purement illustratif, elle comporte au moins un conduit de pompe, creux et flexible, ce conduit de pompe comportant une entrée, ou côté aspiration, et une sortie, ou côté refoulement, ce conduit de pompe présentant des rapports d'épaisseur différents entre son entrée et sa sortie.
De préférence, le rapport d'épaisseur du conduit creux à sa sortie est supérieur au rapport d'épaisseur du conduit creux à son entrée.

Rappelons que le rapport d'épaisseur (e/Dint) d'un conduit de pompe péristaltique, c'est-à-dire la capacité du conduit à maintenir, ou contenir, des pressions, est le rapport entre l'épaisseur de la paroi du conduit creux (e) sur le diamètre intérieur (Dint) de ce conduit.
A titre purement illustratif, on pourrait ainsi avoir pour le conduit, du 5 x 3 ((Dₑₓₜ x Dᵢₙₜ) à l'entrée de la pompe et en sortie du 3 x 0,5, la portée mobile pouvant comprendre un logement pour accueillir la surépaisseur du conduit côté sortie, ou encore refoulement.

On obtient ainsi un rapport d'épaisseur de 5 en sortie, la pompe étant capable alors de tenir des pressions importantes

### Brève description des dessins

D'autres avantages, buts et caractéristiques particulières de la présente invention ressortiront de la description qui va suivre, faite, dans un but explicatif et nullement limitatif, en regard des dessins annexés, dans lesquels :
**Fig. 1**
   [Fig. 1] est une représentation schématique d'une pompe péristaltique selon un premier mode de réalisation de la présente invention ;
**Fig. 2**
   [Fig. 2] est une vue élargie et partielle de la pompe péristaltique de la Fig. 1 montrant l'apex de cette pompe avec le positionnement du cavalier et de la vis micrométrique ;
**Fig. 3**
   [Fig. 3] est une vue de dessus de la pompe péristaltique de la Fig. 1 montrant la portée reçue entre les deux parties de corps de boitier, l'anneau ouvert élastique logé dans une gorge de la surface extérieure de portée et le cavalier et sa vis micrométrique ;
**Fig. 4**
   [Fig. 4] est une vue de dessous et en perspective de la portée de la pompe péristaltique de la Fig. 1 ;
**Fig. 5**
   [Fig. 5] est une représentation schématique d'une pompe péristaltique selon un second mode de réalisation de la présente invention ;

### Description des modes de réalisation

Les dessins et la description ci-après contiennent, pour l'essentiel, des éléments de caractère certain. Ils pourront donc non seulement servir à mieux faire comprendre la présente invention, mais aussi contribuer à sa définition, le cas échéant.

Tout d'abord, on note que les figures ne sont pas à l'échelle.

Les Figures 1 à 4 illustrent de manière schématique une pompe péristaltique 10 selon un premier mode de réalisation de la présente invention.

Cette pompe péristaltique 10 comprend un boitier 11 qui est formée par deux parties de corps de boîtier assemblées entre elles en déterminant un espace pour y recevoir une portée mobile 12. Ces parties de corps de boitier 11 sont ici obtenues par moulage d'une matière plastique.

Elle comprend également un tube déformable (non représenté) pour le transport d'un liquide. Ce tube déformable est réalisé dans un matériau en élastomère.

La pompe péristaltique 10 comporte un rotor portant trois galets libres en rotation, le rotor étant entraîné en rotation par un moteur à réducteur épicycloïdal (non représentés). Ces galets sont répartis régulièrement à la périphérie du rotor, chaque galet étant ainsi espacé angulairement de son voisin d'un angle de 120°.

La face intérieure de la portée mobile 12 forme un support contre lequel le tube déformable est écrasé par les galets pour garantir l'étanchéité de ce tube et assurer le déplacement du liquide reçu dans celui-ci.

Cette portée mobile 12 réalisée d'une seule pièce dans une matière plastique, comprend ainsi une face intérieure 13 et une face extérieure, une partie intermédiaire de portée à partir de laquelle s'étendent de part et d'autre de celle-ci, des bras de portée 14, 15 rigides.

Lorsque la portée mobile 12 est en position sur le bâti de la pompe péristaltique, ces bras de portée 14, 15 rigides sont placés latéralement à un axe principal de la pompe déterminé par l'arbre du moteur de sorte que ces bras de portée 14, 15 sont usuellement appelés « bras latéraux de portée ».

Ces bras latéraux de portée 14, 15 sont ici rectilignes mais ils pourraient bien entendu prendre toute autre forme telle que coudée, notamment pour tenir compte de l'espace disponible dans le bâti de la pompe.

Cette partie intermédiaire de portée étant déformable, la face intérieure 13 de cette partie intermédiaire de portée présente une symétrie semi-cylindrique autour d'un axe coïncidant avec l'axe principal de cette pompe.

L'extrémité libre de chacun de ces bras latéraux de portée 14, 15 comporte des bossages 16 s'étendant latéralement à partir de celles-ci, lesquels sont aptes à glisser le long de pistes de guidage 17 correspondantes prévues sur le corps de boitier 11.

Les déplacements des extrémités libres des bras latéraux de portée 14, 15 le long de ces pistes de guidage 17 amont et aval étant ainsi contraints, la partie intermédiaire de portée est déformée. Plus particulièrement, le rayon de sa face intérieure 13 de portée mobile 12 est modifié tout en laissant l'axe de la face intérieure 13 intermédiaire en coïncidence avec l'axe principal de la pompe péristaltique 10.

La face extérieure de la portée mobile 12 comporte des gorges 18 s'étendant dans la direction de pompage dans une desquelles est placée un anneau 19 ouvert élastique prenant appui sur la portée mobile 12 non seulement dans sa partie intermédiaire mais également sur une partie des bras latéraux 14, 15 de portée. Cet anneau 19 ouvert élastique est réalisé dans un acier ressort.

La pompe péristaltique 10 comprend également un cavalier 20 portant une vis micrométrique 21 dont la tige peut traverser de part en part le corps du cavalier de sorte que l'extrémité libre de cette vis soit placée en saillie de la face intérieure du cavalier 20. Cet ensemble cavalier/vis est disposé à l'apex de la pompe péristaltique.

Le corps du cavalier 20 présente une forme en U dont les branches sont coudées de sorte que les extrémités du cavalier 20 viennent en prise avec des saillies 22 formées sur les faces extérieures des deux parties de corps de boitier 11 pour le verrouillage en position du cavalier.

La face inférieure du cavalier 20 qui enjambe l'espace séparant les deux parties de corps de boitier 11 dans lequel est placé la portée mobile 12, vient ainsi en appui sur la face extérieure de la partie intermédiaire de portée en contraignant également cette dernière.

Le cavalier 20 et l'anneau 19 ouvert élastique ont pour fonction d'empêcher la déformation de la partie intermédiaire de portée afin de préserver l'étanchéité du tube déformable lors de son écrasement par les galets du rotor

De plus, l'extrémité libre de la vis micrométrique 21 peut être avantageusement déplacée pour prendre appui sur la face extérieure de la partie intermédiaire de portée et par des déplacements supplémentaires autoriser un ajustement fin, ou encore réglable, de la contrainte appliquée sur cette face extérieure de la partie intermédiaire de portée.

Ainsi non seulement, la surface intérieure de la partie intermédiaire de portée peut être déformée par le déplacement des extrémités des bras latéraux 14, 15 de portée le long des pistes 17 amont et aval du boîtier, mais elle peut également être déformée de manière plus fine, par le déplacement de la vis micrométrique 21 vers l'axe principal de la pompe péristaltique.

La Figure 5 est une représentation schématique d'une pompe péristaltique 50 selon un second mode de réalisation de la présente invention.

Les éléments de la pompe péristaltique 50 illustrée à la Fig. 5 et portant les mêmes références que ceux illustrés sur les Fig. 1 à 4, représentent les mêmes objets, lesquels ne seront pas décrits de nouveau ci-après.

La pompe péristaltique 50 de la Fig. 5 diffère de celle illustrée aux Fig. 1 à 4 en ce qu'elle comporte deux ensembles cavalier/vis 20, 21 montés sur le boîtier au niveau des extrémités des bras latéraux 14, 15 de portée pour agir directement sur ces bras latéraux.

L'ajustement de la contrainte appliquée par chacun de ces ensembles sur la portée mobile, permet de découpler les bras de portée 14, 15 amont et aval, ou encore côté admission et côté refoulement, pour gérer l'étanchéité différemment entre les extrémités d'admission et de refoulement de la pompe péristaltique 50.

## Revendications

1. Pompe péristaltique comprenant un boitier (11), une portée (12) comprenant une face intérieure et une face extérieure, ladite portée (12) comportant une partie intermédiaire de portée à partir de laquelle s'étendent de part et d'autre de celle-ci, des bras de portée (14, 15), cette partie intermédiaire de portée étant déformable, la face intérieure de cette partie intermédiaire de portée présentant une symétrie semi-cylindrique autour d'un axe coïncidant avec un axe principal de ladite pompe, lesdits bras de portée (14, 15) étant rigides, l'extrémité libre de chacun de ces bras latéraux (14, 15) comportant au moins un élément de guidage (16), ledit boîtier comportant des pistes (17) sur lesquelles ces éléments de guidage sont susceptibles de glisser pour contraindre le déplacement des extrémités libres des bras latéraux rigides de manière à déformer la partie intermédiaire de portée, le rayon de sa face intérieure étant ainsi modifié tout en laissant l'axe de la face intérieure intermédiaire en coïncidence avec l'axe principal de ladite pompe, **caractérisée en ce que** ladite portée (12) étant réalisée dans une matière plastique, ledit boitier (11) comprenant deux parties de corps de boitier (11) entre lesquelles est placée ladite portée, ladite pompe comprenant au moins un dispositif anti-fluage reliant lesdites deux parties de corps de boitier (11) en prenant appui sur la face extérieure de la portée (12) pour empêcher la déformation de ladite partie intermédiaire de portée.

2. Pompe péristaltique selon la revendication 1, **caractérisée en ce que** la face extérieure de ladite portée (12) comportant un ou plusieurs logements (18) s'étendant dans la direction de pompage, un dispositif anti-fluage est placé dans au moins un de ces logements pour empêcher la déformation de ladite partie intermédiaire de portée.

3. Pompe péristaltique selon la revendication 2, **caractérisée en ce que** ledit ou au moins un desdits dispositifs anti-fluage est un élément élastique formant ressort.

4. Pompe péristaltique selon l'une quelconque des revendications 1 à 3, **caractérisée en ce que** ledit ou au moins un desdits dispositifs anti-fluage est un cavalier (20) rigide prenant appui sur la face extérieure de ladite portée (12).

5. Pompe péristaltique selon la revendication 4, **caractérisée en ce que** ledit cavalier (20) relie lesdites deux parties de boitier (11) en recouvrant une portion de la surface extérieure de ladite partie intermédiaire de portée.

6. Pompe péristaltique selon l'une quelconque des revendications précédentes, **caractérisée en ce qu'**elle comporte au moins un élément de réglage pour appliquer une contrainte réglable sur la face extérieure de ladite partie intermédiaire de portée et assurer un ajustement de la déformation de cette dernière.

7. Pompe péristaltique selon la revendication 6, **caractérisée en ce que** ledit dispositif anti-fluage étant un cavalier (20), ledit cavalier (20) porte une vis (21) dont l'extrémité libre traversant ledit cavalier (20) vient prendre appui sur la face extérieure de la partie intermédiaire de portée.

8. Pompe péristaltique selon l'une quelconque des revendications précédentes, **caractérisée en ce que**, comprenant un rotor tournant autour dudit axe principal de ladite pompe, ladite pompe péristaltique comprend un moteur électrique pour entrainer ledit rotor en rotation, ce moteur électrique étant choisi parmi un moteur pas à pas, un moteur à courant continu ou un moteur à courant alternatif, éventuellement avec réducteurs épicycloïdaux.

9. Pompe péristaltique selon l'une quelconque des revendications précédentes, **caractérisée en ce qu'**elle comporte au moins un conduit de pompe, creux et flexible, ce conduit de pompe étant obtenu par moulage.

10. Pompe péristaltique selon l'une quelconque des revendications précédentes, **caractérisée en ce qu'**elle comporte au moins un conduit de pompe, creux et flexible, ce conduit de pompe comportant une entrée et une sortie, et, **en ce que**, ce conduit de pompe présente des rapports d'épaisseur différents entre son entrée et sa sortie, le rapport d'épaisseur du conduit à sa sortie étant supérieur au rapport d'épaisseur du conduit à son entrée.

11. Pompe péristaltique selon la revendication 9 ou 10, **caractérisée en ce que** le conduit de pompe est de forme conique.

12. Procédé de gestion d'une pompe péristaltique selon l'une quelconque des revendications 4 à 11, **caractérisé en ce que** un élément de réglage (20, 21) exerçant une contrainte sur la face extérieure de la partie intermédiaire de portée en déterminant deux portions de partie intermédiaire de portée placés de part et d'autre de cet élément de réglage, on fait glisser le ou les éléments de guidage (16) placés à l'extrémité libre d'un seul des bras latéraux rigides de ladite portée (12) le long des pistes (17) correspondantes du boitier (11) pour déformer la portion correspondante de la partie intermédiaire de portée tout en laissant l'autre bras rigide de portée fixe de manière à laisser inchangé l'autre portion de partie intermédiaire de portée.

13. Procédé de gestion d'une pompe péristaltique selon la revendication précédente, **caractérisé en ce que** cet élément de réglage est placé à l'apex de ladite pompe péristaltique pour déterminer deux portions de partie intermédiaire de portée sensiblement égales de part et d'autre de cet élément de réglage.

14. Procédé de gestion selon l'une quelconque des revendications 12 ou 13, **caractérisé en ce qu'**on choisit préalablement ledit tube déformable de sorte que sa dureté soit plus élevée ou plus faible que la plage de valeurs de dureté prévues pour assurer la côte d'étanchéité nominale de ladite pompe.

15. Support lisible par ordinateur comprenant un ensemble d'instructions logicielles qui lorsqu'elles sont exécutées par un processeur, permettent de mettre en œuvre le procédé de gestion d'une pompe péristaltique selon l'une quelconque des revendications 12 à 14.
